# EUROPÄISCHE PATENTSCHRIFT

(11) **EP 0 523 035 B1**
(45) Veröffentlichungstag und Bekanntmachung des Hinweises auf die Patenterteilung: **12.10.1994**
(21) Anmeldenummer: 90905521.2
(22) Anmeldetag: 10.04.1990
(51) Int. Cl.: F25B 41/00, F25B 1/06, F25B 1/10

(54) **VERFAHREN ZUM BETREIBEN EINER KOMPRESSIONSWÄRMEPUMPE, SOWIE KOMPRESSIONSWÄRMEPUMPE**
PROCESS FOR OPERATING A COMPRESSION HEAT PUMP AND COMPRESSION HEAT PUMP
PROCESSUS DE FONCTIONNEMENT D'UNE THERMOPOMPE A COMPRESSION ET THERMOPOMPE A COMPRESSION

(43) Veröffentlichungstag der Anmeldung: 20.01.1993
(73) Patentinhaber: Masur, Walter, D-52156 Monschau (DE)
(72) Erfinder: Vedder, Karl, Friedrich, D-5250 Ründeroth (DE)
(74) Vertreter: Dallmeyer, Georg, Dipl.-Ing.
(86) Internationale Anmeldenummer: EP9000570
(87) Internationale Veröffentlichungsnummer: WO9115722

(56) Entgegenhaltungen:
- WO-A-89/07203
- CH-A- 342 583
- DE-A- 3 622 743
- DE-A- 3 834 302
- US-A- 2 790 595
- US-A- 3 670 519
- US-A- 3 694 107
- HEATING, PIPING AND AIR CONDITIONING, vol. 47, no. 8, August 1975, STAMFORD US, Seiten 56 - 59; A.L. LEE: "Two phase booster ejector for air conditioning and refrigeration cycles"

## Beschreibung

Die Erfindung betrifft ein Verfahren zum Betreiben einer Kompressionswärmepumpe mit Verdampfer, Verdichter, Kondensator und Heißflüssigkeitsstrahlpumpe als Entspannungseinrichtung für das kondensierte Kältemittel, sowie eine Kompressionswärmepumpe.

Mehrstufige Kompressionswärmepumpen und der ihnen zugrundeliegende thermodynamische Prozeß- und Verfahrensablauf erlauben es, einen höheren Druckunterschied zwischen Verdampfungs- und Verflüssigungsdruck effektiver zu überwinden. Bei Auswahl von geeigneten Kältemitteln lassen sich so z.B., wenn auch mit größerem Bauaufwand, höhere Vorlauftemperaturen für Wärmenutzungsanlagen als mit einstufig betriebenen Kompressionsmaschinen erzielen; somit aber auch durch elektrisch angetriebene Wärmepumpen unter Reduzierung von insgesamt aufgewendeter Exergie, z.B. unter anderem die weit verbreiteten Warmwasserheizungen als Wärmenutzungsanlage damit im monovalenten Betrieb betreiben, sofern Vorlauftemperaturen zwischen 90 °C und 70 °C auch bei niedrigen Wärmequellentemperaturen im Hochwinter erzielt werden können und ein vertretbarer Bauaufwand eines solchen Wärmeerzeugers insgesamt von der Kostenseite gegeben ist.

Bekannte mehrstufige Ausführungen ("Wärmepumpen" Bd.1, Herbert Kirn - Grundlagen der Wärmepumpentechnik, 6.Aufl., Abschnitt 5.6.1 bis 5.6.3) nutzen verfahrensmäßig Unterkühlungsenthalpie aus der Hochdruckstufe im Verbund mit Überhitzungswärme aus der Niederdruckstufe und machen eine Effektivitätssteigerung je nach Größe der übrigen Parameter von über ca. 15 % möglich. Bei in Reihe über einen gemeinsamen Zwischenbehälter als Kopplungsglied geschalteten Kompressionsmaschinen wird ebenfalls eine ähnlich günstige Effektivitätssteigerung wie beim vorbenannten Beispiel erzielt; es ist aber auch eine Wärmepumpenkaskade mehrerer Maschinen gegeben, bei der die Möglichkeit besteht, jeder Stufe bei der vorherrschenden Wärmequellentemperatur die optimale Menge an Arbeitsmittel dem jeweiligen Kaskadenglied zuzuordnen, wobei sich allerdings durch eine höhere Anzahl an Wärmetauschern auch größere Temperaturverluste einstellen.

Aus der DE-A-36 22 743 ist ein Verfahren zum Betreiben einer Kompressionswärmepumpe mit Verdampfer, Verdichter, Kondensator und Heißflüssigkeitsstrahlpumpe als Entspannungseinrichtung für das kondensierte Kältemittel bekannt.

Außer den wie vor aufgeführten Lösungen zur Effektivitätssteigerung soll mit einer Kompressorwärmepumpe nach der DE-A-36 22 743, bei der die Entspannung des heißen Kondensats über einen nachgeschalteten Ejektor mit angekoppeltem Separator erfolgt, ein in etwa gleicher Steigerungssatz für den gesamten Prozeßablauf erzielbar sein.

Allen vorbenannten Lösungen gemeinsam ist die Reduzierung der Bandbreite der jeweiligen Wärmequellentemperatur, die ganz wesentlich die Optimierung der Einzelmaschine als auch den Verbund von diesen hinsichtlich Regelbarkeit nebst maximaler Maschinenbeanspruchung im Hinblick auf Wartungsaufwand und Verschleiß beeinflußt. Gleichartig im Ablauf der thermodynamischen Teilprozesse in vorbenannter Verfahrensanordnung ist auch meist die Entspannung des verflüssigten Kondensats nach Abgabe von Verflüssigungs- und gegebenenfalls auch Unterkühlungswärme auf die Temperatur Tₒ und dem zugehörigen Druck pₒ unter Entropieverlust, da die Entspannung infolge zu hohen Bauaufwandes meist nicht über eine Kraftmaschine, wie z.B. eine Turbine, unter Rückgewinnung von Exergie erfolgt, sondern schlagartig über ein Entspannungsorgan vorgenommen wird, wobei der Entspannungsvorgang selbst entlang der Isenthalpen verläuft und die Enthalpie des Arbeitsmittels als Dampf in etwa gleich bleibt, somit aber die Restwärme nebst ihrem Exergieanteil aus dem höheren Energieniveau des Fluids bezüglich Druck und Temperatur dem Gesamtprozeß verlorengeht und dessen Gütegrad vermindert.

Aus der DE-A-36 22 743 ist ferner bekannt, die in einem Strahlapparat auftretenden Stoßverluste dadurch zu minimieren, daß die Saugleitung tangential in den Strahlapparat mündet, wobei die Saugleitung gegebenenfalls vor dem Strahler über einen Strömungsbeschleuniger, wie z.B. Venturirohr geführt wird und dem Sauggas im Eintrittsbereich eine schraubenförmige Bewegung aufgezwungen wird, bei der die Umlenkverluste, insbesondere Stoßverluste minimiert werden.

Stoßverluste im Bereich des Strahlmischerdüsenhalses erfahren bei diesem Vorgehen mit über dem vollen Flächenquerschnitt der Treibdüsenbohrung abfließendem Treibmittelstrom an dieser Stelle aber kaum eine Minimierung. Der Pumpwirkungsgrad eines solchen Strahlers wird dadurch nicht über den der bisher bekannten Ausführungen hinaus verbessert. Der bekannte Strahler ist daher für Erfordernisse eines stark intermittierenden Betriebes weniger geeignet.

Die Abtrennung der flüssigen Phase vom Dampf erfolgt hinter der Injektordüse. Das Auffanggefäß weist einen mit dem Verdampfer verbundenen Ablauf und einen mit dem Sauganschluß des Verdichters verbundenen Abzug auf.

Die Abtrennung der flüssigen Phase vom Dampf hinter einer Injektordüse und die Zufuhr der flüssigen Phase zum Verdampfer geht auch aus der US-A-3670519 hervor.

Aus der WO89/07203 ist eine flüssigkeitsbetriebene Pumpe bekannt mit einer Beschleunigungsdüse für die Antriebsflüssigkeit, die in eine Pumpenkammer mündet. Die Pumpenkammer weist einen Vakuumanschluß auf. Die Entspannungsdüse ist als Mehrstrahldüse gestaltet, bei der die äußeren Düsenkanäle radial nach innen geneigt sind. Diese bekannte Strahlpumpe wird als Laborpumpe zum Evakuieren benutzt.

Der Erfindung liegt die Aufgabe zugrunde, ein Verfahren zum Betreiben einer Kompressionswärmepumpe sowie eine Kompressionswärmepumpe anzugeben, das bzw. die auch bei hohen Wärmenutzungstemperaturen und niedrigen Wärmequellentemperaturen unter möglichst geringem Bauaufwand wirtschaftlich arbeitet.

Zur Lösung dieser Aufgabe dienen erfindungsgemäß die Merkmale des Anspruchs 1 bzw. 6.

Die mit diesem Verfahren erzielbaren Vorteile beruhen auf der Mehrstufigkeit der Heißflüssigkeitsstrahler, indem mindestens zwei Heißflüssigkeitsstrahlstufen im Wechsel der Beaufschlagung eine variable Temperaturbandbreitenanpassung im Vorstufenbereich an veränderliche Temperaturen der Wärmeentnahmequelle Qₒ ermöglichen. Das ist selbst dann noch von Vorteil, wenn z.B. bei hohem Anfall von Verdampfungswärme aus Qₒ (= Sommerbetrieb) die Heißflüssigkeitsstrahlerstufung praktisch einstufig ist, was z.B. in fast gleicher Art der Fall ist, wenn die Wärmequelle Qₒ aus konstanter Grundwassertemperatur gespeist wird; wesentlich ist hierbei die Tatsache, daß auch dann bei fast gleicher Effektivität im Gesamtprozeß der Kompressor mit gleich hoher Temperaturspreizung zwischen Wärmeaufnahme- und -abgabetemperatur betrieben werden kann. Markttechnisch gesehen ist bei monovalentem Betrieb ein vollwertiger Ersatz für Heizwärmeerzeuger mit höheren Vorlauftemperaturen möglich. Weiter wird durch die vorerwähnte Mehrstufigkeit im Strahlpumpenbereich der erforderliche Exergiebedarf aus dem heißen Kondensat praktisch halbiert, was bei Heißflüssigkeitsstrahlpumpen bzw. auch Dampfejektoren den Vorteil hat, in günstigster Druckstufung bei höchstmöglicher Effektivität Pumparbeit zu leisten und dabei unter Freisetzung und Rückführung von Wärme mit einer Temperatur über der von Qₒ liegend, die Entnahmemenge von Wärme aus Qₒ gegenüber bekannten Ver fahren und den dazu erforderlichen Gerätekomponenten erheblich zu reduzieren.

Vorzugsweise ist vorgesehen, daß die Entspannungsdüse der Heißflüssigkeitsstrahlpumpe den Flüssigkeitsstrahl in mehrere Einzelstrahlen zerlegt, deren Winkellage zur Düsenmitte in Strahlrichtung gesehen eine tangentiale und eine radial nach innen weisende Komponente aufweist.

Die mehrstrahlige Entspannungsdüse für die Heißflüssigkeitsstrahlpumpe macht es möglich, auch bei intermittierender Betriebsweise durch Anpassung von Anzahl und Größe der einzelnen Strahlerkanäle an das in der Anlage vorgegebene Druckniveau in Grenzen die sich einstellende Dampfüberschußbildung so zu beeinflussen, daß die Restfeuchte in den Dampfflüssigkeitsgemischen der Zyklone nur noch einen geringen Prozentsatz aufweist und zum anderen die bei Strahlern oft auftretenden Stoßverluste kaum auftreten.

Der dem Verdichter zugeführte Dampf kann durch die Überhitzungswärme des Arbeitsmittels getrocknet werden. Der Teilprozeßablauf im Naßdampfbereich macht die Austreibung der Restfeuchte erforderlich, so daß im Wärmetausch mit Heißgas aus der Überhitzungswärme des Kompressors der noch gering feuchte Arbeitsmittelnaßdampfstrom in leicht überhitzten Dampf überführt wird.

Eine Weiterbildung der Erfindung sieht vor, daß die Temperaturbandbreitenregelung durch Veränderung der Intervallzeiten bei der Beaufschlagung der Heißflüssigkeitsstrahlerstufen mit Kondensat erfolgt.

Außer den wie vor gezeigten Teilprozeßabläufen macht diese Verfahrenskonzeption des weiteren bei Änderung der Wärmeentnahmetemperatur aus Qₒ hier eine Temperaturbandbreitenanpassung durch Umschichten von Zyklonkondensat mittels Regelventil unter Veränderung der Druckstufung in den Zyklonen der Heißflüssigkeitsstrahlerstufen möglich, indem über unterschiedliche Intervallzeiten bei der Beaufschlagung der Heißflüssigkeitsstrahlerstufen mit heißem Kondensat dieses in ungleicher Arbeitsstoffmenge als Zyklonkondensat in die jeweils betroffene Stufe eingebracht wird.

Als ein nicht zu unterschätzender Vorteil bei dem beschriebenen Verfahren ist beim Betrieb des Kompressors auch zu beachten, daß dieser unabhängig von der jeweiligen Temperatur um Qₒ ungeregelt immer im maximalen Leistungsspektrum der Kompressionswärmepumpe gefahren werden kann.

Erfindungsgemäß wird durch die vorgesehene Treibstrahldüsenausbildung der Mehrstrahldüse ein Strahler geschaffen, bei dem zur Erzielung optimaler nahezu stoßfreier Entspannung des Arbeitsmediums ein trichterförmiger Düsenkegel vorgesehen ist und zentripetal abfließende Einzelstrahlen des Arbeitsmittels gebildet werden. Der Düsenkegel weist Düsenkanäle auf, die in der Draufsicht in Form eines spiralig verlaufenden hyperbolischen Kurvenzugs entsprechend der nachfolgenden Beziehung$\frac{\text{1}}{\text{n}} \text{. n = 1}$
angeordnet sind. Der Verlauf der Düsenkanäle im Düsenkegel ist sowohl tangential und radial nach innen geneigt. Die tangentiale Neigung erstreckt sich in Richtung der sich verengenden spiralförmigen Anordnung der Düsenkanäle. Auf Grund der Neigung in Tangentialrichtung ergibt sich im weiteren Verlauf des abfließenden Düsenstrahls eine Verdrehung der Einzelstrahlen in einer zur Strahlrichtung orthogonalen Ebene um einen der Neigung aus der Senkrechten entsprechenden Winkel.

Im folgenden wird unter Bezugnahme auf die Zeichnungen ein Ausführungsbeispiel der Erfindung näher erläutert.

Es zeigen:
- Fig. 1: ein modifiziertes h,log p-Diagramm
- Fig. 2a: ein prinzipielles Funktionsschema,
- Fig. 2b: ein Funktionsschema der Kondensatverteilung in Zyklonen bei Winterbetrieb,
- Fig. 2c: ein Funktionsschema der Kondensatverteilung in den Zyklonen bei Sommerbetrieb,
- Fig. 3: ein Heißflüssigkeitsstrahler für optimale Verdichtung und Dampfüberschußbildung,
- Fig. 4a: ein Ausführungsbeispiel einer optimierten Mehrstrahldüse,
- Fig. 4b: Schnitt entlang der Linie A-A, und
- Fig. 4c: Schnitt entlang der Linie B-B.

Im folgenden wird erläutert, wie die verfahrensmäßig mehrstufig erzielte Effektivitätssteigerung gegenüber einstufig betriebenen Kompressionspumpen bei partieller Entspannung von heißem Fluid aus der motorisch angetriebenen Kompressorstufe 1, mittels vorgeschalteter Heißflüssigkeitsstrahlerstufen 4,5 unter Freisetzung von Exergie zum Strahlpumpen im Naßdampfbereich ganz wesentlich gesteigert werden kann.

Beim intermittierenden wechselseitigen Beaufschlagen der Heißflüssigkeitsstrahler 4 und 5 über Ventil 3 resultieren im Strahlpumpenbereich zeitgleich Arbeitsmittelströme in Dampf- und Flüssigphase. Um im h,log p-Diagramm die somit zusätzlich im Strahlpumpenbereich vermehrten Massenströme nachweisen zu können, wurde letzteres in der Fig. 1 als modifiziertes h,log p-Diagramm gezeichnet, und u.a. die Richtungsbezogenheit von Dampf und Fluid durch weniger stark ausgezogene teilgestrichelte Linien angedeutet, so daß die kräftig ausgezogene Linie sich auch hier auf den Durchsatz von 1 kg an Arbeitsmittel als Naßdampf entsprechend der im Diagramm festgeschriebenen Parameter beziehen.

Zur Trennung von Dampf- und Flüssigphase sind den Heißflüssigkeitsstrahlern 4 und 5 Zyklone 6 und 7 unterschiedlicher Größe und veränderlicher Volumina zugeordnet, worin sich bei Betrieb eine Kumulation von Dampfüberschuß mit Wärme von einer Temperatur ergibt, die über der Temperatur der Kaltdampfisobaren von Tₒ _{1.Strahlerstufe} um Qₒ (Fig. 1) liegt, und weiter die Größe dieses Dampfüberschusses ganz wesentlich von der Konstruktion und Ausbildung der Strahlerdüse abhängig ist (Fig. 3) und letztendlich aber noch eine restliche partielle Entspannung von Fluid aus den Zyklonen 6 und 7 entlang einer verkürzten Isenthalpen (Fig. 1) auf die Temperatur vorgenannter Kaltdampfisobaren Tₒ _{1.Strahlerstufe} vorgenommen wird, womit bei konstant durchzusetzender Massengröße eine ausreichende Wärmeaufnahme über die Teilprozesse der Strahlerstufen bei erkennbar starker Reduzierung von dieser aus Qₒ gegenüber derjenigen aus bekanntem Vorgehen für das T_{o Kompressor} (= der Verdichtungsisobaren letzter Strahlerstufe Fig. 1) erzielt wird.

Außer der wie vor aufgezeigten Funktion der Zyklone in den Strahlerstufen wird in diesen zudem noch mittels unterschiedlicher Fluidmassenverteilung (vergl.Fig. 2a, Ziff. 9 und Fig. 2b und 2c) die Temperaturbandbreitensteuerung des Strahlerstufenbereichs bei einer um Qₒ sich verändernden Temperatur von T_{o 1.Strahlerstufe} durchgeführt.

Die mit der neuen Verfahrensweise erzielten Vorteile unter Nutzung der dafür besonders ausgelegten Düsenkonstruktion der Heißflüssigkeitsstrahler bestehen insbesondere darin, daß die Mehrstufigkeit der Gesamtanlage mit Strahlpumpen im Naßdampfbereich des Arbeitsmittels durch eine Kategorie von Pumpen einfachster Bauart ohne bewegliche Teile und ohne Auftreten von Kavitation mit noch vorhandener Exergie aus dem vorangegangenen Teilprozeß des Arbeitsmittels als hoch effektive partielle Entspannung durchgeführt wird und die dabei im Dampfüberschuß als auch vom Fluid freigesetzte Wärme über der Temperatur von der partiellen Isenthalpenentspannung der Kaltisobaren um Qₒ bleibt, was zur Rückgewinnung von sonst verlorener Wärme führt, wodurch über die vorgenannten Kaltdampfisobaren nur noch ein Bruchteil an Wärme von der Temperatur um Qₒ hereingeholt werden muß, womit z.B. der Aufwand für Adsorber, Kaltwasserspeicher und dergleichen wesentlich verringert wird.

Außer der Einsparung von zusätzlicher Exergie für z.B. motorisch angetriebene Stufen unter beachtlich vergrößertem Bauaufwand verursachen hier beim neuen Verfahren Strahler und Zyklone nur eine geringe Ausweitung von diesem, wobei zudem noch über einfache und betriebssichere Steuermechanismen die Strahlerstufen mit ihren Zyklonen in Doppelfunktion zur Temperaturbandbreitenregelung für ein sich veränderndes Tₒ _{1.Strahlerstufe} bei der Wärmeaufnahme um Qₒ herangezogen werden und damit eine konstante Leistungsabgabe der Kompressorstufe im optimalen Leistungsspektrum der Maschine bei geringster Temperaturbandbreite um T_{o Kompressor} (= der Verdichtungsisobaren in letzter Strahlerstufe) gewährleisten.

Die Betrachtung eines Arbeitszyklus im neuen Verfahren beginnt zweckmäßigerweise an Hand der Fig. 1 und Fig. 2 funktionell mit dem Austritt des flüssigen Arbeitsmittels aus dem Wärmetauscher 2 der Wärmenutzungsanlage, was in Fig. 1 dem Endpunkt der Verflüssigungsisobaren auf der linken Sättigungslinie im h,log p-Diagramm entspricht. Über Wechselventil 3 wird das noch heiße Fluid sodann intermittierend durch die Heißflüssigkeitsstrahler 4 und 5 unter Abgabe von Pumpenenergie in die Zyklone 6 und 7 zur partiellen Entspannung gebracht, dabei wird zufließender angesaugter Kaltdampf aus Tₒ _{1.Strahlerstufe} um Qₒ als auch aus Tₒ _{2.Strahlerstufe}, Fig. 1, unter Bildung eines Dampfüberschusses auf die Temperatur und den Druck der jeweils zugehörigen Verdichtungsisobaren gebracht und zeitgleich die Trennung von Dampf- und Flüssigphase in gegenläufige Massenströme vollzogen; parallel zum ablaufenden Strahlpumpen wird über Entspannungsventil 8 aus Zyklon 6 entlang der restlichen Isenthalpen Fluid eingespritzt und bei der Temperatur um Qₒ zur partiellen Wärmeaufnahme verdampft. Aus dem Dampfraum von Zyklon 7 strömt dann Arbeitsmittel von noch geringer Dampfnässe (vergl.Fig. 1 gemäß rechtem Eckpunkt der Verdichtungsisobaren in letzter Strahlerstufe) in den Wärmetauscher 10 und verläßt diesen als gesättigter bzw. leicht trockener Dampf zur Verdichtung in Kompressor 1, um als Fluid nach Abgabe von Nutzwärme in den Wärmetauscher 2 einen neuen Zyklus zu beginnen.

Um im Ablauf der wie vor geschilderten Arbeitszyklen gemäß der Doppelfunktion der vorgeschalteten Heißflüssigkeitsstrahlergruppe und deren Zyklone bei der Wärmeaufnahme um Qₒ zeitgleich zu einer Temperaturbandbreitenregelung zu kommen, wird in den Zyklonen bei einem sich ändernden Tₒ _{1.Strahlerstufe} der volumenbedingte Fluidmassenanteil entsprechend seiner temperaturabhängigen Größe zum einen in der Art und Weise verändert, daß über ein steuerbares Fluidventil 9 aus dem Zyklon mit höherem Druck Fluid in den mit niedrigerem Druck und größerem Volumen eingelassen wird; zum anderen bei erforderlicher Umschichtung von Fluid in umgekehrter oder auch in gleicher Richtung, je nach Höhe der Temperatur um Qₒ, diese auch über ein unterschiedliches Zeitintervall der Heißfluidzuführung mittels Wechselventil 3 in die Strahler und Ausgang über das Entspannungsorgan 8 erreicht wird. Beide Steuerungsvorgänge erlauben es, unter Veränderung optimal festgelegter, sich überschneidender Temperaturbandbreite der einzelnen Strahlerstufe diese so zu verändern, daß z.B. eine Wärmeentnahme aus Qₒ im Hochsommer über Absorber und Kaltwasserspeicher bei einer mittleren Maximaltemperatur um 14 °C einen Fluidpegel in den volumenverschiedenen Zyklonen verursachen würde, wie das aus der Fig. 2c zu ersehen ist, wobei die Dampfvolumina V₁˝, V₂˝ annähernd gleich sind und damit einstufig bis zum Tₒ _{Kompressor} gefahren wird, während die Fig. 2b eine Fluidmassenverteilung zeigt, die einem zwei stufigen Betrieb mit optimaler Bandbreite der einzelnen Strahlerstufe bei einem Tₒ von unter 0 °C aus der Wärmequelle Qₒ entspricht (V₁˝ = V₂˝).

Das Oberteil der Mischdüse 12 mit der Länge L₁ wird bezüglich deren Verjüngung im Übergang zum Halsdurchmesser an dieser Stelle so bemessen, daß funktionell im Betrieb die hier peripheren Einzelstrahlen aus der Mehrstrahldüse im engsten Querschnitt (B-B) in etwa die gleiche Kreisfläche abdecken wie dieser Querschnitt, ohne daß Verwirbelungen auftreten. Die Länge L₂ des Mischerdüsenhalses wird entsprechend dem Druckverhalten des Arbeitsmittels im Bereich festgelegter Betriebsparameter durch empirisch zu ermittelnde Meßwerte optimiert. Außerdem erzeugen die aus der spiralig, vornehmlich in der peripheren Randzone der Mischstrahldüse eingebrachten Düsenkanäle im Kernbereich der Mischerdüse über die Länge L₁ eine Zone C mit starkem Druckgefälle. Dieses Druckgefälle führt eine intensive Saugwirkung auf den zu verdichtenden Kaltdampf in der Art und Weise herbei, daß letzterem zwischen den mit Drall abfließenden Einzelstrahlen hoher kinetischer Energie strömungstechnisch eine fast parallel verlaufende Sekundärströmung unter intensiver Beschleunigung aufgezwungen wird. Dies führt unter anderem nach Passieren des Mischerdüsenhalses mit der Länge L₂ im nachfolgenden Diffusor zu einer sehr effektiven Verdichtung.

Die Entspannungsdüse besteht aus einer Mehrstrahldüse 12, deren Düsenkanäle 16 tangential und radial nach innen geneigt sind, wobei die Eintrittsöffnungen 18 der Düsenkanäle 16 in der inneren konischen Mantelfläche 24 der Mehrstrahldüse 12 angeordnet sind. Die Düsenkanäle 16 enden in Austrittsöffnungen 19 in der äußeren Mantelfläche der Mehrstrahldüse 12, deren Ansicht in Fig. 4b gezeigt ist. Die Eintrittsöffnungen 18 und Austrittsöffnungen 19 der Düsenkanäle 16 sind in der Draufsicht spiralförmig im peripheren Bereich der Mehrstrahldüse 12 angeordnet, wobei die tangentiale Neigung der Düsenkanäle 16 in Richtung der sich verringernden Abstände der spiralförmig angeordneten Eintrittsöffnungen 18 verläuft. Die Mehrstrahldüse 12 weist einen zur Düseneintrittsöffnung 22 vorstehenden Innenkegel 20 in dem von Düsenkanälen 16 freien Bereich auf. Der Innenkegel 20 kann exzentrisch angeordnet sein und eine spiralförmige Strömung des in die Eintrittsöffnungen 18 eintretenden Kondensats induzieren.

Wesentlich ist dabei, daß die Düsenkanäle 16 einerseits zur Düsenachse bzw. zur Strahlachse hin und andererseits in einer Tangentialebene zur kreis- oder spiralförmigen Anordnung der Düsenkanäle 16 aus der Parallelen zur Strahlachse in Richtung zu sich verringernden Abständen der Düsenkanäle 16 weg geneigt sind.

Bei spiralförmiger Anordnung der Düsenkanäle 16 in der Mehrstrahldüse 12 erfolgt die Neigung in der Tangentialebene bevorzugt in Richtung der sich verengenden Spirallinie.

Außer den zuvor genannten Vorteilen beeinflußt die Größe und Anzahl der spiralförmig eingebrachten Düsenkanäle die Dampfausbeute, wobei in Abhängigkeit vom äußeren Strahlumfang, bedingt durch den gewählten Düsenkanaldurchmesser, entsprechend dem spezifischen Dampfzustand des Arbeitsmittels im Zyklon eine Vielzahl kleiner Bohrungen gegenüber einer geringen Anzahl größerer Bohrungen eine wesentlich größere Dampfausbeute liefert. Der Dampfüberschuß resultiert aus der wirksam werdenden flüssigen Kondensatoberfläche in der Mischerdüse, was eine gezielte Optimierung der Druckstufen im Strahlpumpenbereich ermöglicht (s. Fig.1).

Zur weiteren Verdeutlichung der Vorteile des neuen Verfahrens wird nachstehend ein Arbeitszyklus beschrieben, begonnen wird dabei hier mit dem Austritt des Kondensats aus dem Wärmetauscher 2 der Kompressionswärmepumpe, was dem Endpunkt der Verflüssigungsisobaren auf der linken Sättigungslinie im h,log p-Diagramm (Fig.1) entspricht. Über das Wechselventil 3 wird das noch heiße Kondensat sodann intermittierend durch die Heißflüssigkeitsstrahler 4,5 unter Abgabe von Pumpenenergie in die Zyklone 6,7 zur partiellen Entspannung gebracht, dabei wird zufließender, angesaugter Kaltdampf aus Tₒ _{1.Strahlerstufe} um Qₒ als auch aus T_{o 2.Strahlerstufe} unter Bildung eines Dampfüberschusses auf die Temperatur und den Druck der jeweils zugehörigen Verdichtungsisobaren gebracht. Zeitgleich wird die Trennung von Dampf- und Flüssigphase in gegenläufige Massenströme vollzogen; parallel zum ablaufenden Strahlpumpen wird über das Entspannungsorgan aus dem Zyklon 6 entlang der restlichen Isenthalpen Kondensat eingespritzt und bei der Temperatur um Qₒ zur partiellen Wärmeaufnahme verdampft. Aus dem Dampfraum von Zyklon 7 höheren Druckes strömt dann Arbeitsmittel von noch geringer Dampfnässe gemäß rechtem Eckpunkt der Verdichtungsisobaren in letzter Strahlerstufe in den Wärmetauscher 10 und verläßt diesen als gesättigter bzw. leicht trockener Dampf zur Verdichtung in Kompressor 1, um als Kondensat nach Abgabe von Nutzwärme über den Wärmetauscher 10 einen neuen Zyklus zu beginnen.

## Patentansprüche

1. Verfahren zum Betreiben einer Kompressionswärmepumpe mit einem Verdampfer, einem Verdichter (1), einem Kondensator (2) und zwei Heißflüssigkeitsstrahlpumpen (4,5) als Entspannungseinrichtungen für das kondensierte Kältemittel, die intermittierend wechselseitig mit dem Kondensat beaufschlagt werden, wobei
- die beiden bei der Entspannung entstehenden Dampf-Flüssigkeitsgemische auf unterschiedlichen Drücken gehalten werden,
- der Dampf-Anteil des Dampf-Flüssigkeitsgemisches mit dem höheren Druck der Saugseite des Verdichters (1) zugeführt wird und der Dampfanteil des Dampf-Flüssigkeitsgemisches mit dem niedrigeren Druck der Heißflüssigkeitsstrahlpumpe (5) mit dem höheren Druck zugeführt wird,
- der Flüssigkeitsanteil des Dampf-Flüssigkeitsgemisches mit dem höheren Druck in den Flüssigkeitsanteil des Dampf-Flüssigkeitsgemisches mit dem niedrigeren Druck eingeleitet wird und wobei
- der Flüssigkeitsanteil des Dampf-Flüssigkeitsgemisches mit dem niedrigeren Druck über eine isenthalpe Entspannung dem Verdampfer zugeführt wird und der entstehende Dampf in die Heißflüssigkeitsstrahlpumpe (5) mit dem niedrigeren Druck geführt wird.

2. Verfahren nach Anspruch 1, dadurch gekennzeichnet, daß der Flüssigkeitsstrahl (14) des Kondensats mit einer Entspannungsdüse (12) der Heißflüssigkeitsstrahlpumpen (4,5) in mehrere Einzelstrahlen zerlegt wird, deren Winkellage zur Drallerteilung mit zentripetaler Bündelung des Flüssigkeitsstrahls (14′) zur Düsenachse in Strahlrichtung gesehen eine tangential und eine radial nach innen weisende Komponente aufweist.

3. Verfahren nach Anspruch 2, dadurch gekennzeichnet, daß der Flüssigkeitsstrahl (14′) von spiralförmig angeordneten Einzelstrahlen gebildet und gebündelt wird.

4. Verfahren nach einem der Ansprüche 1 bis 3, dadurch gekennzeichnet, daß der dem Verdichter (1) zugeführte Dampf durch die Überhitzungswärme des Arbeitsmittels getrocknet wird.

5. Verfahren nach einem der Ansprüche 1 bis 4, dadurch gekennzeichnet, daß eine Temperaturbandbreitenregelung durch Veränderung der Intervallzeiten bei der Beaufschlagung der Heißflüssigkeitsstrahlpumpen (4,5) mit Kondensat erfolgt.

6. Kompressionswärmepumpe mit Verdampfer, Verdichter (1), Kondensator (2) und zwei Heißflüssigkeitsstrahlpumpen (4,5) als Entspannungseinrichtungen für das kondensierte Kältemittel, und mit einer Vorrichtung (3) zum wechselseitig intermittierenden Beaufschlagen der Heißflüssigkeitsstrahlpumpen (4,5) mit dem Kondensat, wobei
- die beiden bei der Entspannung entstehenden Dampf-Flüssigkeitsgemische jeweils einen unterschiedlichen Druck aufweisen,
- die Saugseite des Verdichters (1) den Dampfanteil des Dampf-Flüssigkeitsgemisches mit dem höheren Druck und die Heißflüssigkeitsstrahlpumpe (5) mit dem höheren Druck den Dampfanteil des Dampf-Flüssigkeitsgemisches mit dem niedrigeren Druck erhält,
- der Flüssigkeitsanteil des Dampf-Flüssigkeitsgemisches mit dem höheren Druck in den Flüssigkeitsanteil des Dampf-Flüssigkeitsgemisches mit dem niedrigeren Druck eingeleitet wird und wobei
- der Verdampfer den Flüssigkeitsanteil des Dampf-Flüssigkeitsgemisches mit dem niedrigeren Druck über eine isenthalpe Entspannung und die Heißflüssigkeitsstrahlpumpe (4) mit dem niedrigeren Druck den bei der Verdampfung entstehenden Dampf erhält.

7. Kompressionswärmepumpe nach Anspruch 6, dadurch gekennzeichnet, daß jede Heißflüssigkeitsstrahlpumpe (4,5) eine aus einer Mehrstrahldüse (12) bestehenden Entspannungsdüse aufweist, die mit radial nach innen gerichteten Düsenkanälen (16) den Flüssigkeitsstrahl (14,14′) in mehrere Einzelstrahlen zerlegt, wobei alle Düsenkanäle (16) der Mehrstrahldüse (12) radial nach innen und tangential geneigt sind und wobei die Winkellage der Einzelstrahlen zur Düsenachse in Strahlrichtung gesehen eine tangential und eine radial nach innen weisende Komponente aufweist.

8. Kompressionswärmepumpe nach Anspruch 7, dadurch gekennzeichnet, daß Eintrittsöffnungen (18) der Düsenkanäle (16) in einer inneren konischen Mantelfläche (24) der Mehrstrahldüse (12) angeordnet sind.

9. Kompressionswärmepumpe nach Anspruch 7 oder 8, dadurch gekennzeichnet, daß die Eintrittsöffnungen (18) der Düsenkanäle (16) in der Draufsicht spiralförmig im peripheren Bereich der Mehrstrahldüse (12) angeordnet sind.

10. Kompressionswärmepumpe nach Anspruch 9, dadurch gekennzeichnet, daß die tangentiale Neigung der Düsenkanäle (16) in Richtung eines sich verringernden Abstandes der spiralförmig angeordneten Eintrittsöffnungen (18) verläuft.

11. Kompressionswärmepumpe nach einem der Ansprüche 8 bis 10, dadurch gekennzeichnet, daß die Mehrstrahldüse (12) einen zur Düseneintrittsöffnung (22) vorstehenden Innenkegel (20) in einem von Düsenkanälen (16) freien Bereich aufweist.

12. Kompressionswärmepumpe nach Anspruch 11, dadurch gekennzeichnet, daß der Innenkegel (20) exzentrisch angeordnet ist, und eine spiralförmige Strömung des in die Eintrittsöffnungen (18) eintretenden Kondensats induziert.

## Claims

1. A process for operating a compression heat pump comprising an evaporator, a compressor (1), a condenser (2), and two hot liquid jet pumps (4,5) as relief means for the condensed coolant, which are intermittently alternately charged with the condensate, wherein
- the two vapour-liquid mixtures resulting from relief are maintained at different pressures,
- the vapour fraction of the vapour-liquid mixture at the higher pressure is fed to the intake side of the compressor (1) and the vapour fraction of the vapour-liquid mixture at the lower pressure is fed to the hot liquid jet pump (5) at the higher pressure,
- the liquid fraction of the vapour-liquid mixture at the higher pressure is introduced into the liquid fraction of the vapour-liquid mixture at the lower pressure, and wherein
- the liquid fraction of the vapour-liquid mixture at the lower pressure is passed through an isenthalpic relief device to the evaporator and the vapour produced is conveyed to the hot liquid jet pump (5) at the lower pressure.

2. The process according to claim 1, characterized in that the liquid jet (14) of the condensate is dispersed into several separate jets by means of the relief nozzle (12) of the hot liquid jet pumps (4,5), the angular position of which jets, viewed in jet direction, comprises a tangentially and a radially inwardly directed component for imparting angular momentum with centripetal concentration of the liquid jet (14′) to the nozzle axis.

3. The process according to claim 2, characterized in that the liquid jet (14′) is formed and concentrated by spirally arranged separate jets.

4. The process according to one of claims 1 to 3, characterized in that the vapour fed to the compressor (1) is dried by the superheat of the working medium.

5. The process according to one of claims 1 to 4, characterized in that a temperature band width control is effected by changing the interval times of charging the hot liquid jet pumps (4,5) with condensate.

6. A compression heat pump comprising an evaporator, a compressor (1), a condenser (2), and two hot liquid jet pumps (4,5) as relief means for the condensed coolant, and comprising a device (3) for alternately intermittently charging the hot liquid jet pumps (4,5) with the condensate, wherein
- the two vapour-liquid mixtures resulting from relief have a different pressure, respectively,
- the intake side of the compressor (1) receives the vapour fraction of the vapour-liquid mixture at the higher pressure and the hot liquid jet pump (5) at the higher pressure receives the vapour fraction of the vapour-liquid mixture at the lower pressure, and wherein
- the evaporator receives the liquid fraction of the vapour-liquid mixture at the lower pressure via an isenthalpic relief and the hot liquid jet pump (4) at the lower pressure receives the vapour produced during evaporation.

7. The compression heat pump according to claim 6, characterized in that each hot liquid jet pump (4,5) comprises a relief nozzle consisting of a multi-jet nozzle (12) which disperses the liquid jet (14,14′) into several separate jets by radially inwardly directed nozzle channels (16), all nozzle channels (16) being radially inwardly and tangentially slanted and the angular position of the separate jets to the nozzle axis comprising a tangentially and a radially inwardly directed component when viewed in jet direction.

8. The compression heat pump according to claim 7, characterized in that the entrance ports (18) of the nozzle channels (16) are arranged in an inner conical jacket surface (24) of the multi-jet nozzle (12).

9. The compression heat pump according to claim 7 or 8, characterized in that the entrance ports (18) of the nozzle channels (16), in plan view, are spirally arranged in the peripheral region of the multi-jet nozzle (12).

10. The compression heat pump according to claim 9, characterized in that the tangential slant of the nozzle channels (16) extends in the direction of the decreasing distance of the spirally arranged entrance ports (18).

11. The compression heat pump according to one of claims 8 to 10, characterized in that the multi-jet nozzle (12) comprises an inner cone (20) projecting to the nozzle entrance port (22) in an area free of nozzle channels (16).

12. The compression heat pump according to claim 11, characterized in that the inner cone (20) is arranged eccentrically and induces a spiral flow of the condensate entering into the entrance ports (18).

## Revendications

1. Procédé de fonctionnement d'une thermopompe à compression avec un évaporateur, un compresseur (1), un condenseur (2) et deux pompes à jet de liquide chaud (4, 5) comme dispositifs de détente pour le fluide de refroidissement condensé qui sont alternativement soumises, par intermittence, à l'admission du condensat, dans lequel
- les deux mélanges vapeur-liquide se produisant lors de la détente sont maintenus à des pressions différentes,
- la partie vapeur du mélange vapeur-liquide à la pression supérieure est amenée au côté d'aspiration du compresseur (1) et la partie vapeur du mélange vapeur-liquide à la pression inférieure est amenée à la pompe à jet de liquide chaud (5) à la pression supérieure,
- la partie liquide du mélange vapeur-liquide à la pression supérieure est introduite dans la partie liquide du mélange vapeur-liquide à la pression inférieure, et
- la partie liquide du mélange vapeur-liquide à la pression inférieure est amenée par une détente iso-enthalpique à l'évaporateur et la vapeur qui se produit est amenée à la pompe à jet de liquide chaud (5) à la pression inférieure.

2. Procédé selon la revendication 1, caractérisé en ce que le jet de liquide (14) du condensat est décomposé, par une tuyère de détente (12) des pompes à jet de liquide chaud (4, 5), en plusieurs jets individuels dont la position angulaire, pour conférer un mouvement rotatif avec concentration centripète du jet de liquide (14′) par rapport à l'axe de tuyère, vu dans la direction du jet, présente une composante orientée tangentiellement et une composante orientée radialement vers l'intérieur.

3. Procédé selon la revendication 2, caractérisé en ce que le jet de liquide (14′) est formé et concentré par des jets individuels disposés en spirale.

4. Procédé selon l'une des revendications 1 à 3, caractérisé en ce que la vapeur amenée au compresseur (1) est séchée par la chaleur de surchauffe du fluide de fonctionnement.

5. Procédé selon l'une des revendications 1 à 4, caractérisé en ce qu'une régulation de la largeur de bande de la température se fait en modifiant les intervalles de temps lors de la soumission des pompes à jet de liquide chaud à l'admission de condensat.

6. Thermopompe à compression avec évaporateur, compresseur (1), condenseur (2) et deux pompes à jet de liquide chaud (4, 5) comme dispositifs de détente pour le fluide de refroidissement condensé, et avec un dispositif (3) destiné à soumettre les pompes à jet de liquide chaud (4, 5) alternativement, par intermittence, à l'admission du condensat, dans laquelle :
- les deux mélanges vapeur-liquide se produisant lors de la détente présentent, chacun, une pression différente,
- le côté d'aspiration du compresseur (1) reçoit la partie vapeur du mélange vapeur-liquide à la pression supérieure et la pompe à jet de liquide chaud (5) à la pression supérieure reçoit la partie vapeur du mélange vapeur-liquide à la pression inférieure,
- la partie liquide du mélange vapeur-liquide à la pression supérieure est introduite dans la partie liquide du mélange vapeur-liquide à la pression inférieure, et
- l'évaporateur reçoit la partie liquide du mélange vapeur-liquide à la pression inférieure par une détente iso-enthalpique et la pompe à jet de liquide chaud (4) à la pression inférieure reçoit la vapeur qui se produit lors de l'évaporation.

7. Thermopompe à compression selon la revendication 6, caractérisée en ce que chaque pompe à jet de liquide chaud (4, 5) présente une tuyère de détente consistant en une tuyère à jets multiples (12), qui, par des canaux de tuyère (16) orientés radialement vers l'intérieur, décompose le jet de fluide (14, 14′) en plusieurs jets individuels, tous les canaux de tuyère (16) de la tuyère à jets multiples (12) étant inclinés radialement vers l'intérieur et tangentiellement et la position angulaire des jets individuels présentant, par rapport à l'axe de tuyère, vu dans la direction du jet, une composante orientée tangentiellement et une composante orientée radialement vers l'intérieur.

8. Thermopompe à compression selon la revendication 7, caractérisée en ce que des orifices d'entrée (18) des canaux de tuyère (16) sont disposés sur la surface enveloppe conique intérieure (24) de la tuyère à jets multiples (12).

9. Thermopompe à compression selon la revendication 7 ou 8, caractérisée en ce que les orifices d'entrée (18) des canaux de tuyère (16) sont disposés, en vue de dessus, en spirale dans la zone périphérique de la tuyère à jets multiples (12).

10. Thermopompe à compression selon la revendication 9, caractérisée en ce que l'inclinaison tangentielle des canaux de tuyère (16) s'étend en direction d'une distance décroissante entre les orifices d'entrée (18) disposés en spirale.

11. Thermopompe à compression selon l'une des revendications 8 à 10, caractérisée en ce que la tuyère à jets multiples (12) présente, dans une zone exempte de canaux de tuyère (16), un cône intérieur (20) en saillie par rapport à l'orifice d'entrée de tuyère (22).

12. Thermopompe à compression selon la revendication 11, caractérisée en ce que le cône intérieur (20) est disposé de manière excentrique et induit un courant en forme de spirale du condensat pénétrant dans les orifices d'entrée (18).
